# EUROPÄISCHE PATENTSCHRIFT

(11) **EP 3 093 416 B1**
(45) Veröffentlichungstag und Bekanntmachung des Hinweises auf die Patenterteilung: **03.07.2019**
(21) Anmeldenummer: 15167680.6
(22) Anmeldetag: 13.05.2015
(51) Int. Cl.: E05B 15/04, E05B 65/08, E05C 1/06

(54) **SCHLOSS**
LOCK
SERRURE

(43) Veröffentlichungstag der Anmeldung: 16.11.2016
(73) Patentinhaber: dormakaba Deutschland GmbH, 58256 Ennepetal (DE)
(72) Erfinder: GRÖNE, Kai, 58256 Ennepetal (DE); GENDIG, Oliver, 58256 Ennepetal (DE); MARCZINZIK, Peter, 58256 Ennepetal (DE)
(74) Vertreter: Balder IP Law, S.L.

(56) Entgegenhaltungen:
- EP-A1- 1 650 380
- DE-A1-102013 111 467
- DE-T5-112008 000 097
- DE-U1-202010 000 141
- GB-A- 2 274 134
- US-A- 5 267 460
- US-A- 6 155 615
- US-A1- 2004 134 239

## Beschreibung

Die Erfindung betrifft ein Schloss mit einem ein- und ausfahrbaren Riegel nach dem Oberbegriff des Anspruchs 1.

Die Erfindung wird beispielhaft an einem sogenannten Multischloss beschrieben. Solche Multischlösser werden beispielsweise in Schiebewänden eingesetzt. Die Multischlösser erlauben die Betätigung der Schlossmechanik über zumindest zwei Betätigungselemente, beispielsweise einen Frontbetätiger und einen Stirnbetätiger. Ferner kann ein Schließzylinder zum Betätigen und/oder Verriegeln der Schlossmechanik eingesetzt werden. Eine vorbekannte Konstruktion eines Multischlosses zeigt die Druckschrift DE 10 2013 111 467 A1. Gattungsbildende Schlösser sind ferner aus US5267460A, US2004/134239A1, DE112008000097T5 oder GB2274134A bekannt.

Es ist Aufgabe vorliegender Erfindung, ein Schloss anzugeben, das bei kostengünstiger Herstellung und wartungsarmem Betrieb eine sichere Funktion der Schlossmechanik ermöglicht. Insbesondere soll der Riegel des Schlosses zuverlässig in seinen Endlagen bleiben.

Die Aufgabe wird gelöst durch die Merkmale des unabhängigen Anspruchs. Die abhängigen Ansprüche haben vorteilhafte Ausgestaltungen der Erfindung zum Gegenstand.

Somit wird die Aufgabe gelöst durch ein Schloss. Das Schloss umfasst ein Gehäuse. In dem Gehäuse ist eine Schlossmechanik des Schlosses angeordnet. Die Schlossmechanik wiederum umfasst einen Riegel. Das Gehäuse muss nicht vollständig geschlossen sein, sondern dient lediglich als Aufnahme und als Abstützung für die Schlossmechanik. Der Riegel ist mittels der weiteren Bestandteile der Schlossmechanik zwischen seinen beiden Endlagen ein- und ausfahrbar. Beispielsweise wird das Schloss in Elementen eines Schiebewandsystems eingesetzt. Der ausgefahrene Riegel ragt dann zum Beispiel in ein entsprechendes Loch im Boden. Darüber hinaus kann das erfindungsgemäße Schloss auch in Türen oder Fenstern eingesetzt werden.

In dem Gehäuse ist zumindest ein Knickelement angeordnet. Das Knickelement zeichnet sich dadurch aus, dass es ausgeknickt werden kann. Das Knickelement ist an einer Verbindungsstelle mit einem Mechanikbestandteil verbunden. Der Mechanikbestandteil ist erfindungsgemäß ein mit dem Riegel drehbeweglich verbundener Hebel. Entlang der längsten Ausdehnung des Knickelementes ist eine erste Achse definiert. Beim Ein- und Ausfahren des Riegels bewegt sich die Verbindungsstelle des Mechanikbestandteils entlang einer zweiten Achse. Die Verbindungsstelle kann sich auch bogenförmig bewegen, wobei dann die Tangente auf der Bogenform als zweite Achse definiert ist. Entscheidend ist, dass die erste Achse zur zweiten Achse abgewinkelt ist. Insbesondere stehen die beiden Achsen senkrecht zueinander. Dadurch wird beim Verfahren des Riegels in zumindest eine Endlage, das Knickelement durch die Bewegung des Mechanikbestandteils elastisch ausgeknickt.

Das elastisch ausgeknickte Knickelement blockiert den Mechanikbestandteil bis zu einer gewissen Kraft und hält somit die Schlossmechanik in der Endlage fest. Erst durch Zurückführen des ausgeknickten Knickelementes in seine Ausgangslage, kann die Schlossmechanik aus der Endlage bewegt werden. Insbesondere ist dabei vorgesehen, dass das Knickelement bei Bewegung in die beiden gegenüberliegenden Endlagen des Riegels jeweils ausknickt und somit die Schlossmechanik in beiden Endlagen durch das ausgeknickte Knickelement fixiert ist.

Durch das Knickelement bedarf es keiner hohen Betätigungskräfte und keiner teuren und aufwendigen Elemente, um die Schlossmechanik in den Endlagen zu fixieren. Die Fixierung über das ausgeknickte Knickelement ist darüber hinaus unabhängig von den Einwirkungen der Schwerkraft oder etwaigen Erschütterungen.

Das Knickelement ist entlang der ersten Achse stauchbar. Die Eigenschaft "stauchbar" kann auch als komprimierbar bezeichnet werden. Erfindungsgemäß ist vorgesehen, dass das Knickelement eine Schraubenfeder ist. Die Federachse der Schraubenfeder entspricht dabei der ersten Achse. Die Federachse ist diejenige Achse, um die der Draht bei der Herstellung der Schraubenfeder gewickelt ist. Insbesondere handelt es sich um eine Druckfeder. Die Druckfeder wird mit Vorspannung im Gehäuse verbaut. Diese Vorspannung wird durch ein Komprimieren der Feder entlang der Federachse erreicht.

In Versuchen und Berechnungen hat sich herausgestellt, dass eine Druckfeder sehr gut geeignet ist für die Darstellung des Knickelementes, da die Druckfeder relativ kleinbauend ist und in beide Richtungen ausknicken kann.

Besonders bevorzugt ist vorgesehen, dass die Druckfeder eine Federrate zwischen 0,3 N/mm und 4 N/mm, vorzugsweise zwischen 0,4 N/mm und 2 N/mm, besonders vorzugsweise zwischen 0,4 N/mm und 1 N/mm, aufweist.

Des Weiteren ist definiert, dass das Knickelement im nicht-verbauten Zustand eine erste Länge L1 aufweist und im verbauten, nichtausgeknicktem Zustand eine zweite Länge L2 aufweist. Die Längen werden dabei entlang der Federachse beziehungsweise ersten Achse gemessen. Bevorzugt ist ein Vorspannungswert V definiert. Der Vorspannwert V ist definiert als Quotient aus der zweiten Länge L2 und der ersten Länge L1 (L2/L1). Der Vorspannungswert V liegt vorteilhafterweise zwischen 0,9 und 0,3. Insbesondere ist vorgesehen, dass der Vorspannungswert V zwischen 0,8 und 0,4, insbesondere zwischen 0,7 und 0,5, liegt.

In Versuchen und Berechnungen hat sich ergeben, dass die oben genannten Bereiche für die Federrate F und den Vorspannungswert V eine sinnvolle Konstruktion des erfindungsgemäßen Schlosses mit dem Knickelement ermöglichen. Als besonders bevorzugt hat sich herausgestellt, bei der Ausgestaltung des Schlosses einen Knickwert K zu berücksichtigen. Der Knickwert K ist definiert als Quotient aus der Federrate F und dem Vorspannungswert V (F/V). Vorteilhafterweise liegt der Knickwert K zwischen 0,25 und 15, vorteilhafterweise zwischen 0,5 und 10, besonders vorzugsweise zwischen 0,5 und 5. Die Einheit des Knickwerts K ist N/mm.

Erfindungsgemäß ist die Verbindungsstelle am Mechanikbestandteil als Durchgangsloch ausgebildet: Das Knickelement ragt erfindungsgemäß durch ein Durchgangsloch im Mechanikbestandteil. Beidseitig des Durchgangslochs werden die beiden Enden des Knickelementes vorteilhafterweise am Gehäuse fixiert. Alternativ dazu ist es auch möglich, die beiden Enden des Knickelementes mit weiteren Bestandteilen der Schlossmechanik zu verbinden, wobei dann sichergestellt werden muss, dass eine Relativbewegung zwischen der Verbindungsstelle mit dem Mechanikbestandteil und den fixierten Enden des Knickelementes erfolgt.

Der Mechanikbestandteil ist erfindungsgemäß ein Hebel, insbesondere Kniehebel, der direkt mit dem Riegel drehbeweglich verbunden ist.

Das Schloss ist insbesondere als Multischloss ausgebildet. Das Multischloss wird insbesondere bei Schiebewandsystemen eingesetzt. Das Multischloss definiert sich dadurch, dass es zumindest zwei Betätigungselemente zum Bewegen und/oder Verriegeln der Schlossmechanik vorsieht. Insbesondere gibt es eine Aufnahme für eine Frontbetätigung, für eine Stirnbetätigung und für einen Schließzylinder.

Die Erfindung wird nun anhand eines Ausführungsbeispiels näher beschrieben. Dabei zeigen:
- Fig. 1: ein erfindungsgemäßes Schloss gemäß einem Ausführungsbeispiel in perspektivischer Ansicht,
- Fig. 2: das erfindungsgemäße Schloss gemäß dem Ausführungsbeispiel mit teilweise ausgeblendetem Gehäuse in perspektivischer Ansicht,
- Fig. 3: eine Draufsicht zu Fig. 2.
- Fig. 4: den Schnitt A:A in perspektivischer Ansicht,
- Fig. 5: den Schnitt A:A in Draufsicht, und
- Fig. 6: das Knickelement zum Schloss gemäß Ausführungsbeispiel.

Nachfolgende wird anhand der Figuren 1 - 6 ein Ausführungsbeispiel eines Schlosses 1 beschrieben. Das Schloss 1 ist als Multischloss ausgebildet und wird z.B. in Schiebewandsystemen eingesetzt.

Fig. 1 zeigt ein mehrteiliges Gehäuse 2 des Schlosses 1. In den Figuren 2 und 3 ist ein Teil des Gehäuses 2, der auch als Deckel bezeichnet werden kann, ausgeblendet.

Gemäß den Figuren 1, 2 und 3 umfasst das Schloss 1 eine im Gehäuse 2 angeordnete Schlossmechanik 6. Bestandteil dieser Schlossmechanik 6 ist ein Riegel 7. Mittels der Schlossmechanik 6 kann der Riegel ein- und ausgefahren werden. Im gezeigten Ausführungsbeispiel wird das Schloss 1 in einem Element des Schiebewandsystems angeordnet. Der ausgefahrene Riegel 7 ragt beispielsweise in die Decke oder in den Boden und fixiert somit das einzelne Schiebewandelement.

Der Hebel 8 wird hier allgemein als "Mechanikbestandteil" bezeichnet. Diese Bauteil eignet sich sehr gut für das Zusammenwirken mit einem Knickelement 11. Zur Betätigung und/oder Verriegelung der Schlossmechanik 6 sind eine Schließzylinderaufnahme 3, eine Frontbetätigungsaufnahme 4 und eine Stirnbetätigungsaufnahme 5 vorgesehen.

Der Riegel 7 ist mit einem Hebel 8 drehbeweglich verbunden. Am Hebel 8 ist ein Zuhalteelement 9 befestigt. Dieses Zuhaltelement 9 wirkt mit einem Sperrhebel 10 zusammen. Mittels eines nicht dargestellten Schließzylinders in der Schließzylinderaufnahme 3 kann der Sperrhebel 10 verriegelt werden. Dadurch wird eine Bewegung der Schlossmechanik 6 und somit des Riegels 7 verhindert.

Die Frontbetätigungsaufnahme 4 ist am oberen Ende des Riegels 7 ausgebildet. Ein hier eingestecktes Element kann nach oben und unten bewegt werden, um den Riegel 7 manuell ein- und auszufahren. Die Stirnbetätigungsaufnahme 5 ermöglicht eine Betätigung des Hebels 8 über die Stirnseite des Schlosses 1.

Figuren 4 und 5 zeigen den in Figur 3 gekennzeichneten Schnitt A:A. In Figur 2, 3 und 4 ist das Knickelement 11 lediglich schematisch durch eine gestrichelte Linie angedeutet. Die tatsächliche Ausgestaltung des Knickelementes 11 als Druckfeder zeigen die Figuren 5 und 6.

Im gezeigten Ausführungsbeispiel befindet sich das Knickelement 11 zwischen den beiden Wandungen des Gehäuses 2. Das Knickelement 11 steckt dabei mit seinen beiden Enden jeweils auf einem Zapfen 12. Die Zapfen 12 sind integrale Bestandteile des Gehäuses 2 und dienen als Halterung für das Knickelement 11.

Im Hebel 8 ist eine Verbindungsstelle 13 ausgebildet. Die Verbindungsstelle 13 ist hier ein Durchgangsloch. Das Knickelement 11 ragt durch die Verbindungsstelle 13.

Die Figuren zeigen eine erste Achse 14. Die erste Achse 14 entspricht dem Verlauf des Knickelementes 11 in seiner Ruhelage.

Wie beispielsweise in Figur 3 zu sehen ist, bewegt sich die Verbindungsstelle 13 beim Ein- und Ausfahren des Riegels 7 entlang einer Kreisbahn. Tangential zu der Kreisbahn ist eine zweite Achse 15 definiert. Die zweite Achse 15 ist zur ersten Achse 14 abgewinkelt. Insbesondere stehen die beiden Achsen 14, 15 senkrecht zueinander. Dadurch ist gewährleistet, dass bei einer Bewegung der Schlossmechanik 6 in die beiden Endlagen das Knickelement 11 ausknickt. Im ausgeknickten Zustand hält das Knickelement 11 die Schlossmechanik 6 in der jeweiligen Endlage. Erst durch Aufbringen der entsprechenden Kraft kann das Knickelement 11 wieder in seine Ausgangsstellung bewegt werden.

Figur 6 zeigt das Knickelement 11, ausgebildet als Druckfeder, in seinem nicht eingebauten Zustand. Dabei weist das Knickelement 11 eine Länge L1 auf. Im eingebauten, nicht-ausgeknickten Zustand beträgt die Länge des Knickelementes L2, gemäß Figur 5. Der Innendurchmesser des Knickelementes 11 ist mit D gekennzeichnet. Die Drahtstärke mit S.

Versuche und Berechnungen haben folgende vorteilhafte Werte, Bereiche und Größenordnungen für das Knickelement 11 ergeben:
Die Drahtstärke S liegt vorteilhafterweise zwischen 0,2 und 2 mm, besonders vorzugsweise zwischen 0,3 und 1 mm. Die Anzahl der federnden Windungen wird mit n beschrieben. n liegt vorteilhafterweise zwischen 10 und 50, besonders vorteilhaft zwischen 15 und 35. Für das Material des Knickelementes 11 wird vorteilhafterweise Stahl mit einem Kohlenstoffgehalt von 0,4 bis 0,8 %, besonders vorteilhaft mit einem Kohlenstoffgehalt von 0,5 bis 0,7 %, verwendet.

### Bezugszeichenliste

- 1: Schloss
- 2: Gehäuse
- 3: Schließzylinderaufnahme
- 4: Frontbetätigungsaufnahme
- 5: Stirnbetätigungsaufnahme
- 3, 4, 5: Betätigungselemente
- 6: Schlossmechanik
- 7: Riegel
- 8: Hebel
- 9: Zuhalteelement
- 10: Sperrhebel
- 11: Knickelement
- 12: Zapfen
- 13: Verbindungsstelle, insbesondere Durchgangsloch
- 14: erste Achse
- 15: zweite Achse
- L1: 1. Länge
- L2: 2. Länge
- D: Innendurchmesser
- S: Drahtstärke
- n: Windungen
- F: Federrate
- V: Vorspannungswert
- K: Knickwert

## Patentansprüche

1. Schloss (1), umfassend:
• ein Gehäuse (2),
• eine im Gehäuse (2) angeordnete Schlossmechanik (6) mit einem Riegel (7), wobei der Riegel (7) mittels der Schlossmechanik (6) zwischen seinen beiden Endlagen ein- und ausfahrbar ist,
• zumindest ein im Gehäuse (2) angeordnetes Knickelement (11),
• wobei das Knickelement (11) an einer Verbindungsstelle (13) mit einem Mechanikbestandteil (8) der Schlossmechanik (6) verbunden ist,
• wobei die längste Ausdehnung des Knickelements (11) entlang einer ersten Achse (14) definiert ist,
• wobei sich die Verbindungsstelle (13) des Mechanikbestandteils (8), beim Ein- und Ausfahren des Riegels (7) entlang einer zweiten Achse (15) bewegt, und
• wobei die erste Achse (14) zur zweiten Achse (15) abgewinkelt ist, sodass bei Verfahren des Riegels (7) in zumindest eine Endlage das Knickelement (11) elastisch ausknickt und so das Knickelement (11) die Schlossmechanik (6) in der Endlage hält,
**dadurch gekennzeichnet, dass**
das Knickelement (11) eine Schraubenfeder ist, wobei die Federachse der ersten Achse (14) entspricht, wobei die Verbindungsstelle (13) als Durchgangsloch ausgebildet ist und das Knickelement (11) durch das Durchgangsloch ragt, wobei der Mechanikbestandteil ein mit dem Riegel (7) drehbeweglich verbundener Hebel (8) ist.

2. Schloss nach Anspruch 1, **dadurch gekennzeichnet, dass** das Knickelement (11) als Druckfeder ausgebildet ist und vorteilhafterweise mit Vorspannung im Gehäuse (2) verbaut ist.

3. Schloss nach Anspruch 2, **dadurch gekennzeichnet, dass** die Druckfeder eine Federrate (F) zwischen 0,3 N/mm und 4 N/mm, vorzugsweise zwischen 0,4 N/mm und 2 N/mm, besonders vorzugsweise zwischen 0,4 N/mm und 1 N/mm, aufweist.

4. Schloss nach einem der Ansprüche 2 oder 3, **dadurch gekennzeichnet, dass** das Knickelement (11) im nicht-verbauten Zustand eine erste Länge L1 aufweist und im verbauten, nicht-ausgeknickten Zustand eine zweite Länge L2 aufweist, wobei ein Vorspannungswert (V) definiert ist als Quotient (L2/L1) aus L2 und L1, wobei der Vorspannungswert (V) zwischen 0,3 und 0,9, vorzugsweise zwischen 0,4 und 0,8, besonders vorzugsweise zwischen 0,5 und 0,7, beträgt.

5. Schloss nach einem der vorhergehenden Ansprüche, ausgebildet als Multischloss, vorzugsweise für ein Schiebewandsystem, umfassend zumindest zwei Betätigungselemente (3, 4, 5) zum Bewegen und/oder Verriegeln der Schlossmechanik (6).

## Claims

1. A lock (1), comprising:
• a housing (2),
• a lock mechanism (6) with a dead-bolt (7) disposed in the housing (2), wherein the dead-bolt (7) is retractable and extensible between the two terminal positions thereof by means of the lock mechanism (6),
• at least one bending element (11) disposed in the housing (2),
• wherein the bending element (11) is connected to a mechanical component (8) of the lock mechanism (6) at a connecting location (13),
• wherein the longest extension of the bending element (11) is defined along a first axis (14),
• wherein, when retracting and protruding the dead-bolt (7), the connecting location (13) of the mechanical component (8) moves along a second axis (15), and
• wherein the first axis (14) is angled with regard to the second axis (15) such that when displacing the dead-bolt (7) into at least one terminal state, the bending element (11) elastically bends and thereby the bending element (11) maintains the lock mechanism (6) in the terminal position,
**characterized in that**
the bending element (11) is a coil spring, wherein the spring axis corresponds to the first axis (14), wherein the connecting location (13) is formed as a through hole and the bending element (11) projects through the through hole, wherein the mechanical component is a lever (8), which is rotatably movably connected to the dead-bolt (7).

2. The lock according to claim 1, **characterized in that** the bending element (11) is configured as a compression spring and is advantageously installed under pretension in the housing (2).

3. The lock according to claim 2, **characterized in that** the compression spring presents a spring rate (F) between 0.3 N/mm and 4 N/mm, preferably between 0.4 N/mm and 2 N/mm, particularly preferred between 0.4 N/mm and 1 N/mm.

4. The lock according to any of the claims 2 or 3, **characterized in that**, in the non-installed condition, the bending element (11) has a first length L1 and in the installed, non-bent condition, has a second length L2, wherein a pretension value (V) is defined as a quotient (L2/L1) of L2 and L1, wherein the pretension value (V) ranges between 0.3 and 0.9, preferably between 0.4 and 0.8, particularly preferred between 0.5 and 0.7.

5. The lock according to any of the preceding claims, configured as a multi-lock, preferably for a sliding wall system, comprising at least two actuating elements (3, 4, 5) for displacing and/or interlocking the lock mechanism (6).

## Revendications

1. Serrure (1), comportant :
• un boitier (2),
• un mécanisme de serrure (6) avec un pêne dormant (7) agencé dans le boîtier (2), le pêne dormant (7) étant rétractable et déployable entre ses deux positions terminales au moyen du mécanisme de serrure (6),
• au moins un élément de flambage (11) agencé dans le boîtier (2),
• à un endroit de connexion (13), l'élément de flambage (11) étant connecté à un composant de mécanisme (8) du mécanisme de serrure (6),
• l'extension la plus longue de l'élément de flambage (11) étant définie le long d'un premier axe (14),
• l'endroit de connexion (13) du composant de mécanisme (8) mouvant le long d'un deuxième axe (15) lors de la rétraction et du déploiement du pêne dormant (7), et
• le premier axe (14) étant coudé par rapport au deuxième axe (15) de sorte que lors du déplacement du pêne dormant (7) vers au moins un état terminal, l'élément de flambage (11) flambe élastiquement et de la façon l'élément de flambage (11) maintient le mécanisme de serrure (6) dans l'état terminal,
**caractérisée en ce que**
l'élément de flambage (11) est un ressort à vis, l'axe de ressort correspondant au premier axe (14), l'endroit de connexion (13) étant aménagé comme trou de passage et l'élément de flambage (11) projetant à travers le trou de passage, le composant de mécanisme étant un levier (8) connecté de façon rotative au pêne dormant (7).

2. Serrure selon la revendication 1, **caractérisée en ce que** l'élément de flambage (11) est aménagé comme ressort de pression et avantageusement est installé sous prétension dans le boîtier (2).

3. Serrure selon la revendication 2, **caractérisée en ce que** le ressort de pression présente un taux de raideur (F) entre 0,3 N/mm et 4 N/mm, de préférence entre 0,4 N/mm et 2 N/mm, tout particulièrement entre 0,4 N/mm et 1 N/mm.

4. Serrure selon l'une des revendications 2 ou 3, **caractérisée en ce que** l'élément de flambage (11) dans la condition non-installée présente une première longueur L1 et dans la condition installée non-flambée présente une deuxième longueur L2, une valeur de prétension (V) étant définie comme quotient (L2/L1) de L2 et L1, la valeur de prétension (V) se situant entre 0,3 et 0,9, de préférence entre 0,4 et 0,8, tout particulièrement préféré entre 0,5 et 0,7.

5. Serrure selon l'une des revendications précédentes, aménagée comme multi-serrure, tout particulièrement pour un système de paroi coulissante, comportant au moins deux éléments d'actionnement (3, 4, 5) pour déplacer et/ou verrouiller le mécanisme de serrure (6).
